# EUROPÄISCHE PATENTSCHRIFT

(11) **EP 2 453 862 B1**
(45) Veröffentlichungstag und Bekanntmachung des Hinweises auf die Patenterteilung: **24.04.2013**
(21) Anmeldenummer: 10736642.9
(22) Anmeldetag: 01.07.2010
(51) Int. Cl.: A61G 13/02, A61G 13/10

(54) **VORRICHTUNG ZUR DREHBAREN LAGERUNG MINDESTENS EINES MEDIZINISCHEN GERÄTES AUF EINEM BODEN UND VERFAHREN ZUM BREMSEN UND/ODER FESTSTELLEN EINER DREHEINHEIT DER VORRICHTUNG**
DEVICE FOR THE ROTATABLE MOUNTING OF AT LEAST ONE MEDICAL APPARATUS ON A BASE AND METHOD FOR BRAKING AND/OR ARRESTING A ROTARY UNIT OF THE DEVICE
DISPOSITIF POUR APPUI ORIENTABLE D'AU MOINS UN APPAREIL MÉDICAL SUR UN SOL, ET PROCÉDÉ POUR FREINER ET/OU IMMOBILISER UNE UNITÉ D'ORIENTATION DU DISPOSITIF

(30) Priorität: 13.07.2009 DE 102009032844
(43) Veröffentlichungstag der Anmeldung: 23.05.2012
(73) Patentinhaber: MAQUET GmbH & Co. KG, 76437 Rastatt (DE)
(72) Erfinder: MARX, Georg, 76356 Weingarten (DE)
(74) Vertreter: Schaumburg, Thoenes, Thurn, Landskron, Eckert
(86) Internationale Anmeldenummer: PCT/EP2010/059360
(87) Internationale Veröffentlichungsnummer: WO 2011/006762

(56) Entgegenhaltungen:
- EP-A2- 1 785 118
- US-A- 3 834 660
- US-A1- 2004 172 757

## Beschreibung

Die Erfindung betrifft eine Vorrichtung zur drehbaren Lagerung mindestens eines medizinischen Gerätes auf einem Boden. Die Vorrichtung umfasst eine fest mit dem Boden verbindbare Bodeneinheit und eine über mindestens ein Lagerelement um eine Drehachse relativ zur Bodeneinheit drehbar mit der Bodeneinheit verbundene Dreheinheit. Des Weiteren hat die Vorrichtung ein fest mit der Dreheinheit verbundenes Feststellelement zum Bremsen und/oder zum Feststellen der Dreheinheit. Ferner betrifft die Erfindung ein Verfahren zum Bremsen und/oder Feststellen der Dreheinheit der Vorrichtung.

Eine solche Vorrichtung wird insbesondere als Drehfuß für Operationstische verwendet. Bei bekannten Drehfüssen für Operationstische wird die relativ zur Bodeneinheit drehbare Dreheinheit abgebremst und/oder festgestellt, indem ein oder mehrere fest mit der Dreheinheit verbundene Zylinder auf einen Kontaktbereich der Bodeneinheit drücken und somit ein Bremsmoment zwischen der Bodeneinheit und der Dreheinheit erzeugen. Nachteilig hieran ist es, dass dieses Bremsmoment aufgrund des geringen Abstandes der Zylinder von der Drehachse verhältnismäßig gering ist.

EP 1 785 118 beschreibt ein hydraulische Säulenklemmung für einen Operationstisch wobei mittels eines klamenzylinders eine Fußplatte gegen ein Widerlager gespannt wird.

Es ist Aufgabe der Erfindung, eine Vorrichtung zur drehbaren Lagerung mindestens eines medizinischen Gerätes auf einem Boden und ein Verfahren zum Bremsen und/oder Feststellen einer Dreheinheit einer Vorrichtung zur drehbaren Lagerung mindestens eines medizinischen Gerätes auf einem Boden anzugeben, bei der die Dreheinheit und das mit ihr verbundene medizinische Gerät auf einfache Weise zuverlässig relativ zu einer Bodeneinheit abbrems- und feststellbar sind.

Diese Aufgabe wird durch eine Vorrichtung mit den Merkmalen des Anspruchs 1 und eine Verfahren mit den Merkmalen des unabhängigen Verfahrensanspruchs gelöst. Vorteilhafte Weiterbildungen der Erfindung sind in den abhängigen Ansprüchen angegeben.

Erfindungsgemäß drückt das Feststellelement im Bremszustand auf die Bodeneinheit. Dadurch wird die Dreheinheit im angehoben. Durch das Anheben wird ein Kontakt zwischen einem Kontaktbereich der Dreheinheit und einem Kontaktbereich der Bodeneinheit bewirkt wird ein Bremsmoment erzeugt. Durch dieses Bremsmoment wird ein sicheres Feststellen der Dreheinheit gegenüber der Bodeneinheit erreicht, sodass ein ungewolltes Drehen der Dreheinheit gegenüber der Bodeneinheit verhindert wird. Insbesondere wird ein unbeabsichtigtes Drehen der Dreheinheit gegenüber der Bodeneinheit bei einer Operation eines auf einem mit der Dreheinheit verbundenen Operationstisches liegenden Patienten aufgrund der durch die operierenden Ärzte auf den Operationstisch ausgeübten Kräfte verhindert. Wird die Dreheinheit angehoben während sie sich dreht, so wird die Dreheinheit durch das Bremsmoment abgebremst. Dreht sich die Dreheinheit nicht relativ zur Bodeneinheit, wird durch das Bremsmoment das Feststellen der Dreheinheit bewirkt. In diesem Fall ist das Bremsmoment dasjenige Moment, das überwunden werden muss, um die Feststellung der Dreheinheit zu überwinden. Das Bremsmoment wird daher auch als Feststellmoment bezeichnet. Zur Vereinfachung wird im Folgenden das durch den Kontakt zwischen dem Kontaktbereich der Dreheinheit und dem Kontaktbereich der Bodeneinheit bewirkte Moment immer als Bremsmoment bezeichnet, unabhängig davon, ob das Moment zum Abbremsen der Dreheinheit oder zum Feststellen der Dreheinheit dient.

Es ist vorteilhaft, wenn das zwischen dem Kontaktbereich der Dreheinheit und dem Kontaktbereich der Bodeneinheit erzeugte Bremsmoment ein erstes Bremsmoment ist und wenn das Feststellelement beim Drücken auf die Bodeneinheit durch die zwischen einem Kontaktbereich des Feststellelementes und der Bodeneinheit wirkenden Reibungskraft ein zweites Bremsmoment erzeugt. Das zweite Bremsmoment kann, wie das erste Bremsmoment, sowohl zum Abbremsen der Dreheinheit als auch zum Feststellen der Dreheinheit dienen. Durch das zusätzliche wird die für das Lösen der Feststellung der Dreheinheit relativ zur Bodeneinheit benötigte Kraft erhöht, wodurch die Zuverlässigkeit der Feststellung weiter verbessert wird. Das erste Bremsmoment ist dabei vorzugsweise größer als das zweite Bremsmoment.

Darüber hinaus ist es vorteilhaft, wenn das Feststellelement ein erstes Feststellelement ist und wenn mindestens ein zweites Feststellelement vorgesehen ist. Es ist besonders vorteilhaft, wenn zusätzlich zu dem ersten und dem zweiten Feststellelement ein drittes und mindestens ein viertes Feststellelement vorgesehen sind. Der radiale Abstand der Mittelachse der Feststellelemente zur Drehachse ist vorzugsweise jeweils gleich. Durch die Verwendung mehrerer Feststellelemente wird ein gleichmäßiges Anheben der Dreheinheit relativ zur Bodeneinheit erreicht, sodass die durch den Kontakt zwischen dem Kontaktbereich der Dreheinheit und dem Kontaktbereich der Bodeneinheit erzeugten Reibkräfte gleichmäßig über den gesamten Kontaktbereich verteilt sind. Hierdurch wiederum wird erreicht, dass über den gesamten Kontaktbereich der Dreheinheit ein gleichmäßiges Bremsmoment erzeugt wird. Ferner werden durch die Verwendung mehrerer Feststellelemente die von den einzelnen Feststellelementen zu erzeugenden Kräfte reduziert, sodass die Lebensdauer der Feststellelemente erhöht wird.

Bei einer bevorzugten Ausführungsform der Erfindung umfassen die Feststellelemente jeweils mindestens einen Zylinder. Bei einer besonders bevorzugten Ausführungsform der Erfindung sind die Zylinder Hydraulikzylinder. Mit Hilfe von Zylindern kann die Dreheinheit auf einfache Weise relativ zur Bodeneinheit verschoben, d.h. angehoben, werden, indem ein Kontaktbereich eines jeden Feststellelementes durch den Zylinder auf die Bodeneinheit gedrückt wird. Ferner können durch solche Zylinder große Kräfte zwischen der Bodeneinheit und der Dreheinheit aufgebaut werden, sodass auch große Bremsmomente erzeugbar sind.

Die Lagereinheit umfasst vorzugsweise mindestens ein Kugellager. Insbesondere umfasst die Lagereinheit einen Kugelkranz, durch den eine einfache gleichmäßige Drehbarkeit der Dreheinheit gegenüber der Bodeneinheit erreicht wird, wenn die Feststelleinheit bzw. die Feststelleinheiten nicht auf die Bodeneinheit drückt bzw. drücken.

Auf der der Bodeneinheit abgewandten Seite der Dreheinheit ist insbesondere ein Operationstisch befestigbar. Durch die Vorrichtung wird eine drehbare Lagerung des Operationstisches relativ zum Boden des Operationsraums erreicht. Durch das mit Hilfe der Vorrichtung erzielbare hohe Bremsmoment wird der Operationstisch während der OP sicher festgestellt, sodass kein unbeabsichtigtes Drehen des Operationstisches erfolgt, wodurch Verletzungen des Patienten vermieden werden.

Bei einer besonders bevorzugten Ausführungsform der Erfindung umfasst die Bodeneinheit eine Grundeinheit und einen Bremsring. Der Kontaktbereich der Bodeneinheit wird durch diesen Bremsring gebildet. Ferner ist es vorteilhaft, wenn die Dreheinheit eine umlaufende Nut aufweist und wenn der Kontaktbereich der Dreheinheit durch mindestens einen Teil mindestens einer inneren Oberfläche der Nut gebildet ist. Zumindest ein Teil des Bremsrings ist innerhalb der Nut angeordnet. Durch das Anheben der Dreheinheit wird ein Teil der Oberfläche der Nut zur Erzeugung des ersten Bremsmoments gegen den Bremsring gedrückt. Durch die Anordnung des Bremsrings innerhalb der Nut wird eine translatorische Bewegung der Dreheinheit relativ zur Bodeneinheit verhindert. Durch den Aufbau der Bodeneinheit aus der Grundeinheit und dem Bremsring wird eine einfache Montage der Vorrichtung erreicht. Der Bremsring umfasst insbesondere drei identische Ringsegmente. Bei einer alternativen Ausführungsform der Erfindung kann der Bremsring auch einteilig ausgebildet sein. Ebenso kann der Bremsring auch aus zwei oder mehr als drei Ringsegmenten gebildet sein.

Es ist vorteilhaft, wenn der Reibungskoeffizient zwischen dem Material der Dreheinheit und dem Material des Bremsrings größer ist als der Reibungskoeffizient zwischen dem Material der Dreheinheit und dem Material der Grundeinheit. Hierdurch wird ein höheres erstes Bremsmoment erreicht und somit die Feststellwirkung erhöht.

Bei einer bevorzugten Ausführungsform der Erfindung ist der radiale Abstand der Mittellinie des Kontaktbereichs der Dreheinheit zur Drehachse größer als der radiale Abstand des Mittelpunktes des Feststellelementes zur Drehachse. Hierdurch wird erreicht, dass das erste Bremsmoment größer ist als das zweite Bremsmoment. Insbesondere wird hierdurch erreicht, dass ein möglichst großes erstes Bremsmoment und somit eine sichere Feststellung der Dreheinheit erzielt wird.

Die Dreheinheit hat vorzugsweise eine rotationssymmetrische Mantelfläche. Es ist voreilhaft, wenn der radiale Abstand der Mittellinie des Kontaktbereichs der Dreheinheit zur Drehachse einen Wert im Bereich zwischen 80% und 95% des Radius der Dreheinheit hat. Hierdurch wird ein verhältnismäßig großer Abstand zwischen dem Kontaktbereich der Dreheinheit und der Drehachse erreicht. Dieser große Abstand bewirkt, dass das durch den Kontakt zwischen dem Kontaktbereich der Dreheinheit und dem Kontaktbereich der Bodeneinheit ein großes Bremsmoment erreicht wird. Ferner wird auch die für ein unbeabsichtigtes Lösen der Feststellung der Dreheinheit benötigte Kraft erhöht.

Es ist vorteilhaft, wenn der Kontaktbereich der Dreheinheit und/oder der Kontaktbereich der Bodeneinheit kreisringförmig ausgebildet sind. Hierdurch wird eine gleichmäßige Verteilung der Reibungskräfte über den gesamten Kontaktbereich erreicht und es können hohe Bremsmoment erzeugt werden.

Die Bodeneinheit ist vorzugsweise über geeignete Schraubverbindungen, insbesondere mit Hilfe von Dübeln oder im Boden eingeklebten Gewindestäben, fest mit dem Boden verbunden.

Ein weiterer Aspekt der Erfindung betrifft ein Verfahren zum Bremsen und/oder Feststellen einer Dreheinheit einer Vorrichtung zur drehbaren Lagerung mindestens eines medizinischen Gerätes auf einem Boden.

Bei dem Verfahren wird die über mindestens eine Lagereinheit um eine Drehachse relativ zu einer mit dem Boden fest verbindbaren Bodeneinheit drehbar mit der Bodeneinheit verbundene Dreheinheit mit Hilfe mindestens eines Feststellelements angehoben. Durch das Anheben wird ein Kontaktbereich der Dreheinheit zur Erzeugung einer Reibungskraft gegen einen zum Kontaktbereich der Dreheinheit komplementären Kontaktbereich der Bodeneinheit gedrückt wird. Durch das durch die Reibungskraft bewirkte Bremsmoment wird ein sicheres Feststellen der Dreheinheit gegenüber der Bodeneinheit bzw. ein sicheres Abbremsen der Dreheinheit relativ zur Bodeneinheit erreicht.

Das durch den unabhängigen Verfahrensanspruch spezifizierte Verfahren kann auf die gleiche Weise weitergebildet werden wie die Vorrichtung nach Anspruch 1. Insbesondere kann das Verfahren mit den in den auf den unabhängigen Vorrichtungsanspruch rückbezogenen abhängigen Ansprüchen angegebenen Merkmalen bzw. entsprechenden Verfahrenmerkmalen weitergebildet werden.

Weitere Merkmale und Vorteile der Erfindung ergeben sich aus der folgenden Beschreibung, die in Verbindung mit den beigefügten Figuren die Erfindung anhand von Ausführungsbeispielen näher erläutert.

Es zeigen:
- Figur 1: eine schematische Schnittdarstellung einer Vorrichtung zur drehbaren Lagerung mindestens eines medizinischen Gerätes auf einem Boden;
- Figur 2: eine schematische Darstellung einer Untersicht auf die Vorrichtung nach Figur 1 ohne Grundeinheit; und

- Figur 3: eine schematische Schnittdarstellung einer Vorrichtung zur drehbaren Lagerung mindestens eines medizinischen Gerätes gemäß einer weiteren Ausführungsform der Erfindung.

In Figur 1 ist eine schematische Schnittdarstellung einer Vorrichtung 10 zur drehbaren Lagerung mindestens eines medizinischen Gerätes auf einem Boden dargestellt. Die Vorrichtung 10 umfasst eine Bodeneinheit 12 und eine über einen Kugelkranz 14 relativ zur Bodeneinheit 12 drehbar mit dieser verbundene Dreheinheit 16. Die Bodeneinheit 12 kontaktiert mit der der Dreheinheit 16 abgewandten Auflagefläche einen in Figur 1 nicht dargestellten Boden. Die Bodeneinheit 12 ist mit dem Boden, insbesondere über eine Vielzahl von Schrauben, fest verbunden, sodass die Bodeneinheit 12 sich nicht relativ zum Boden bewegen, insbesondere nicht drehen, kann.

Mit der Oberseite 18 der Dreheinheit 16 ist insbesondere ein Operationstisch fest verbunden. Vorzugsweise ist der Operationstisch fest mit der Dreheinheit 16 verschraubt. Der Operationstisch ist in Figur 1 nicht dargestellt. Alternativ können auf der Oberseite 18 auch andere medizinische Geräte befestigt sein. Die Vorrichtung 10 dient somit insbesondere als Drehfuß für Operationstische.

Durch ein Verdrehen der Dreheinheit 16 um ihre Drehachse 19 relativ zur Bodeneinheit 12 ist somit auch der fest mit der Dreheinheit 16 verbundene Operationstisch um die Drehachse 19 der Dreheinheit 16 verdrehbar, sodass ein auf dem Operationstisch liegender Patient in der für die Operation optimale Lage positioniert werden kann. Die Dreheinheit 16 weist zwei Aussparungen 20, 22 auf, in denen jeweils ein Zylinder 24, 26 angeordnet ist. Die Zylinder 24, 26 sind insbesondere Hydraulikzylinder. Die Zylinder 24, 26 sind vorzugsweise bündig in die Aussparungen 20, 22 aufgenommen, sodass die Zylinder 24, 26 fest mit der Dreheinheit 16 verbunden sind. Die Zylinder 24, 26 sind derart ausgebildet, dass zumindest jeweils ein Kontaktbereich quer zur Bodeneinheit 12 bewegbar ist und dass dieser Kontaktbereich in einer Feststellposition auf die Bodeneinheit 12 drückt. Dadurch wird die Dreheinheit 16 relativ zur Bodeneinheit 12 angehoben.

Bei einer alternativen Ausführungsform der Erfindung kann auch nur ein Zylinder 24, 26 oder mehr als zwei Zylinder 24, 26 zum Anheben der Dreheinheit 16 vorgesehen sein. Ebenso können zum Anheben der Dreheinheit 16 auch andere Feststellelemente verwendet werden.

Die Bodeneinheit 12 umfasst eine Grundeinheit 28 und einen fest mit dieser verbundenen Bremsring 30. Der Bremsring 30 ist insbesondere auf die Grundeinheit 28 geschraubt. Bei einer alternativen Ausführungsform der Erfindung können die Grundeinheit 28 und der Bremsring 30 auch einteilig ausgebildet sein. Der Bremsring 30 ist insbesondere kreisringförmig. Bei einer bevorzugten Ausführungsform der Erfindung besteht der Bremsring 30 aus drei kreisringsektorförmigen Segmenten. Diese drei Segmente sind insbesondere jeweils gleich ausgebildet. Die Dreheinheit 16 hat eine umlaufende Nut, in der zumindest ein Teil des Bremsrings 30 angeordnet ist. Die Nut ist insbesondere derart ausgebildet, dass ein der Drehachse 19 abgewandter Teilbereich des Bremsrings 30 von der Dreheinheit 16 umschlossen ist.

Wird die Dreheinheit 16 mit Hilfe der Zylinders 24, 26 angehoben, so drückt ein Teil der inneren Oberfläche der Nut der Dreheinheit 16 unter den Bremsring 30, sodass ein Kontaktbereich der Dreheinheit 16 ein Kontaktbereich des Bremsrings 30 kontaktiert. Wird die Dreheinheit 16 mit Hilfe der Zylinder 24, 26 angehoben, während sich die Dreheinheit 16 relativ zur Bodeneinheit 12 um ihre Drehachse 19 dreht, so entsteht aufgrund der Gleitreibung zwischen der Dreheinheit 16 und dem Bremsring 30 eine Reibungskraft, die wiederum ein der Drehung der Dreheinheit 16 entgegengesetztes Bremsmoment erzeugt, durch das die Dreheinheit 16 bis zum Stillstand abgebremst wird.

Dreht sich die Dreheinheit 16 nicht relativ zur Bodeneinheit 12 und wird die Dreheinheit 16 in diesem Zustand durch die Zylinder 24, 26 angehoben, so wird die Dreheinheit aufgrund der zwischen dem Kontaktbereich der Dreheinheit 16 und dem Kontaktbereich des Bremsrings 30 wirkenden Haftreibung eine Feststellkraft erzeugt. Je größer die von den Zylindern 24, 26 auf die Bodeneinheit 12 ausgewirkten Kräfte sind, umso größer sind auch die zwischen den Kontaktbereich des Bremsrings 30 und dem Kontaktbereich der Dreheinheit 16 wirkenden Normalkräfte. Je größer diese Normalkräfte sind, umso größer sind auch die wirkende Haftreibung und somit auch das Bremsmoment.

Durch den Kontakt der Kontaktbereiche der Zylinder 24, 26 mit der Bodeneinheit 12 wird ein weiteres Bremsmoment erzeugt. Diese Bremsmoment ist geringer als das aufgrund der Reibung zwischen dem Kontaktbereich der Dreheinheit 16 und dem Bremsring 30 erzeugte Bremsmoment, da der Abstand des Mittelachse eines jeweiligen Zylinders 24, 26 zur Drehachse 19 der Dreheinheit 16 geringer ist als der Abstand des Kontaktbereiches der Dreheinheit 16 zur Drehachse 19 der Dreheinheit 16. Der jeweilige Abstand zwischen einem Zylinder 24, 26 und der Drehachse 19 der Dreheinheit 16 ist insbesondere halb so groß wie der Abstand zwischen dem Kontaktbereich der Dreheinheit 16 und der Drehachse 19 der Dreheinheit 16. Je größer der Abstand eines Zylinders 24, 26 zur Drehachse 19 der Dreheinheit 16 ist, umso größer ist das mit Hilfe des jeweiligen Zylinders 24, 26 erzeugte Bremsmoment. Ebenso ist das aufgrund der Reibung zwischen dem Kontaktbereich der Dreheinheit 16 und dem Bremsring 30 erzeugte Bremsmoment umso größer, je größer der Abstand des Kontaktbereichs der Dreheinheit 16 zur Drehachse 19 der Dreheinheit 16 ist. Aufgrund des bei dem in Figur 1 gezeigten Ausführungsbeispiels großen Abstands zwischen dem Kontaktbereich der Dreheinheit 16 und der Drehachse 19 ist das durch den Kontakt zwischen dem Bremsring 30 und der Dreheinheit 16 erzeugte Bremsmoment verhältnismäßig groß, sodass eine große Bremswirkung und eine zuverlässige sichere Feststellung der Dreheinheit 16 erreicht wird.

Das Material des Bremsrings 30 und das Material der Dreheinheit 16 sind insbesondere derart aufeinander abgestimmt, dass der Haftreibungskoeffizient und der Gleitreibungskoeffizient zwischen diesen Materialien möglichst groß sind, sodass das Bremsmoment einen geeigneten Wert hat. Dadurch wird insbesondere eine kompakte Bauform der Vorrichtung 10 erreicht.

In Figur 2 ist eine schematische Untersicht der Vorrichtung 10 nach Figur 1 ohne Grundeinheit 28 dargestellt. Elemente mit gleichem Aufbau oder gleicher Funktion haben dieselben Bezugszeichen. Der Bremsring 30 besteht aus drei Segmenten 32a bis 32c. Bei einer alternativen Ausführungsform der Erfindung kann der Bremsring 30 auch aus weniger als drei oder mehr als drei Segmenten 32a bis 32c gebildet sein. Jedes Segment 32a bis 32c ist jeweils über fünf Schrauben fest mit der Grundeinheit 28 verbunden. Eine dieser Schrauben ist beispielhaft mit dem Bezugszeichen 34 bezeichnet. Alternativ können die Segmente 32a bis 32c auch jeweils mit mehr oder weniger als fünf Schrauben 34 mit der Grundeinheit 28 verbunden sein. Ferner können die Segmente 32a bis 32c auch über andere Verbindungselemente mit der Grundeinheit 28 fest verbunden werden.

In Figur 3 ist eine schematische Schnittdarstellung einer Vorrichtung 38 zur drehbaren Lagerung mindestens eines medizinischen Gerätes auf einem Boden gemäß einer weiteren Ausführungsform der Erfindung gezeigt. In Figur 3 sind eine Vielzahl von Befestigungselementen und Anschlusselementen für einen auf der Dreheinheit 16 befestigbaren Operationstisch dargestellt.

Die Dreheinheit 16 weist eine mit einem in Figur 3 nicht dargestellten Deckel verschließbare Montageöffnung 36 zur Montage der Segmente 32a bis 32c auf der Grundeinheit 28 auf. Bei der Montage werden die Segmente 32a bis 32c zunächst über Schrauben an der der Bodeneinheit 12 zugewandten Seite der Dreheinheit 16 befestigt. Hierbei werden die Schrauben von der der Bodeneinheit 12 abgewandten Seite durch die Dreheinheit 16 in die Segmente 32a bis 32c geschraubt. Anschließend wird die Dreheinheit 16 auf die Grundeinheit 28 aufgesetzt. Im nächsten Schritt werden die Schrauben, mit denen die Segmente 32a, 32c während der Montage an der Dreheinheit 16 befestigt waren, wieder entfernt. Anschließend werden die Segmente 32a bis 32c über die Schrauben 34 mit der Grundeinheit 28 verschraubt. Hierbei wird die Dreheinheit 16 jeweils so gedreht, dass die Montageöffnung 36 über einer Schraube 34 angeordnet ist, sodass diese Schraube 34 eingeführt, in eine in den Grundeinheit 28 vorgesehene Gewindebohrung geschraubt und festgezogen werden kann. Anschließend wird die Dreheinheit 16 derart weitergedreht, dass die Montageöffnung 36 über der nächsten Gewindebohrung zum Befestigen des Segments 32a bis 32c oder eines weiteren Segments 32a bis 32c mit Hilfe einer weiteren Schraube 34 angeordnet ist. Dann wird die nächste Schraube 34 eingeführt und in die Gewindebohrung geschraubt. Dies wird wiederholt, bis alle zum Befestigen der Segmente 32a bis 32c erforderlichen Schrauben 34 eingebracht sind.

Ferner wird ein Verfahren zum Bremsen und/oder Feststellen einer Dreheinheit 16 einer Vorrichtung 10, 38 zur drehbaren Lagerung mindestens eines medizinischen Gerätes auf einem Boden offenbart. Bei dem Verfahren wird die über mindestens eine Lagereinheit 14 um eine Drehachse 19 relativ zu einer mit dem Boden fest verbindbaren Bodeneinheit 12 drehbar mit der Bodeneinheit 12 verbundene Dreheinheit 16 mit Hilfe mindestens eines Feststellelements 24 angehoben. Durch das Anheben wird ein Kontaktbereich der Dreheinheit 16 zur Erzeugung einer Reibungskraft gegen einen zum Kontaktbereich der Dreheinheit 16 komplementären Kontaktbereich der Bodeneinheit 12 gedrückt.

### Bezugszeichenliste

| | |
|---|---|
| 10, 38 | Vorrichtung |
| 12 | Bodeneinheit |
| 14 | Kugelkranz |
| 16 | Dreheinheit |
| 18 | Oberseite |
| 19 | Drehachse |
| 20, 22 | Aussparung |
| 24, 26 | Zylinder |
| 28 | Grundeinheit |
| 30 | Bremsring |
| 32a bis 32c | Segment |
| 34 | Schraube |
| 36 | Montageöffnung |

## Patentansprüche

1. Vorrichtung zur drehbaren Lagerung mindestens eines medizinischen Gerätes auf einem Boden,
mit einer fest mit dem Boden verbindbaren Bodeneinheit (12),
einer über mindestens eine Lagereinheit (14) um eine Drehachse (19) relativ zur Bodeneinheit (12) drehbar mit der Bodeneinheit (12) verbundenen Dreheinheit (16), und
mit mindestens einem fest mit der Dreheinheit (16) verbundenen Feststellelement (24) zum Bremsen der Dreheinheit (16) und zum Feststellen der Dreheinheit (16),
wobei das Feststellelement (24) in einem Bremszustand zum Anheben der Dreheinheit (16) auf die Bodeneinheit (12) drückt, und
wobei durch das Anheben ein Kontaktbereich der Dreheinheit (16) zur Erzeugung eines Bremsmoments einen Kontaktbereich der Bodeneinheit (12) kontaktiert, wobei
die Bodeneinheit (12) eine Grundeinheit (28) und einen Bremsring (30) umfasst,
der Kontaktbereich der Bodeneinheit (12) durch den Bremsring (30) gebildet ist,
und die Dreheinheit (16) eine umlaufende Nut aufweist,
**dadurch gekennzeichnet,**
**dass** der Kontaktbereich der Dreheinheit (16) durch mindestens einen Teil mindestens einer inneren Oberfläche der Nut gebildet ist, und
**dass** zumindest ein Teil des Bremsrings (30) innerhalb der Nut angeordnet ist.

2. Vorrichtung (10, 38) nach Anspruch 1, **dadurch gekennzeichnet, dass** das Bremsmoment ein erstes Bremsmoment ist, und dass das Feststellelement (24) beim Drücken auf die Bodeneinheit (12) durch die zwischen einem Kontaktbereich des Feststellelements (24) und der Bodeneinheit (12) wirkende Reibungskraft ein zweites Bremsmoment erzeugt.

3. Vorrichtung (10, 38) nach einem der vorhergehenden Ansprüche, **dadurch gekennzeichnet, dass** das Feststellelement (24) ein erstes Feststellelement (24) ist, und dass mindestens ein zweites Feststellelement (26), vorzugsweise ein zweites, ein drittes und mindestens ein viertes Festelement (24, 26), vorgesehen ist, wobei der radiale Abstand der Mittelachsen der Feststellelemente (24, 26) zur Drehachse (19) jeweils gleich ist.

4. Vorrichtung (10, 38) nach einem der vorhergehenden Ansprüche, **dadurch gekennzeichnet, dass** das erste, das zweite, das dritte und/oder das vierte Feststellelement (24, 26) jeweils einen Zylinder umfassen.

5. Vorrichtung (10, 38) nach einem der vorhergehenden Ansprüche, **dadurch gekennzeichnet, dass** die Lagereinheit (14) ein Kugellager umfasst.

6. Vorrichtung (10, 38) nach einem der vorhergehenden Ansprüche, **dadurch gekennzeichnet, dass** auf der der Bodeneinheit (12) abgewandten Seite der Dreheinheit (16) ein Operationstisch befestigbar ist.

7. Vorrichtung (10, 38) nach einem der vorhergehenden Ansprüche, **dadurch gekennzeichnet, dass** der Reibungskoeffizient zwischen dem Material der Dreheinheit (16) und dem Material des Bremsrings (30) größer ist als der Reibungskoeffizient zwischen dem Material der Dreheinheit (16) und dem Material der Grundeinheit (28).

8. Vorrichtung (10, 38) nach einem der vorhergehenden Ansprüche, **dadurch gekennzeichnet, dass** der radiale Abstand der Mittellinie des Kontaktbereichs der Dreheinheit (16) zur Drehachse (19) größer ist als der radiale Abstand des Mittelpunktes des Feststellelements (24, 26) zur Drehachse (19).

9. Vorrichtung (10, 38) nach einem der vorhergehenden Ansprüche, **dadurch gekennzeichnet**, das der radiale Abstand der Mittellinie des Kontaktbereichs der Dreheinheit (16) zur Drehachse (19) einen Wert im Bereich zwischen 80% und 95% des Radius der Dreheinheit (16) hat.

10. Vorrichtung (10, 38) nach einem der vorhergehenden Ansprüche, **dadurch gekennzeichnet, dass** der Kontaktbereich der Dreheinheit (16) und/oder der Kontaktbereich der Bodeneinheit (12) kreisringförmig ausgebildet sind.

11. Verfahren zum Bremsen und/oder Feststellen einer Dreheinheit einer Vorrichtung zur drehbaren Lagerung mindestens eines medizinischen Gerätes auf einem Boden,
bei dem die über mindestens eine Lagereinheit (14) um eine Drehachse relativ zu einer mit dem Boden fest verbindbaren Bodeneinheit (12) drehbar mit der Bodeneinheit (12) verbundene Dreheinheit (16) mit Hilfe mindestens eines Feststellelements (24) angehoben wird, und
bei dem durch das Anheben ein Kontaktbereich der Dreheinheit (16) zur Erzeugung einer Reibungskraft gegen einen zum Kontaktbereich der Dreheinheit (16) komplementären Kontaktbereich der Bodeneinheit (12) gedrückt wird, wobei
eine Bodeneinheit (12) verwendet wird, die eine Grundeinheit (28) und einen Bremsring (30) umfasst, wobei der Kontaktbereich der Bodeneinheit (12) durch den Bremsring (30) gebildet wird,
in der Dreheinheit (16) eine umlaufende Nut vorgesehen wird, **dadurch gekennzeichnet, dass** der Kontaktbereich der Dreheinheit (16) durch mindestens einen Teil mindestens einer inneren Oberfläche der Nut gebildet wird, und
dass zumindest ein Teil des Bremsrings (30) innerhalb der Nut angeordnet wird.

## Claims

1. A device for rotatably mounting at least one medical apparatus on a floor, comprising
a floor unit (12) which can be firmly connected to the floor,
a rotary unit (16) which is connected to the floor unit (12) rotatably relative thereto about an axis of rotation (19) via at least one bearing unit (14), and
at least one locking element (24) which is firmly connected to the rotary unit (16) for slowing down the rotary unit (16) and for locking the rotary unit (16),
wherein the locking element (24), in a braking state, presses against the floor unit (12) for lifting the rotary unit (16), and
wherein, as a result of the lifting, a contact area of the rotary unit (16) contacts a contact area of the floor unit (12) for producing a braking torque,
wherein the floor unit (12) comprises a base unit (28) and a braking ring (30),
the contact area of the floor unit (12) is formed by the braking ring (30),
and the rotary unit (16) has a groove extending in circumferential direction,
**characterized in that** the contact area of the rotary unit (16) is formed by at least a part of at least one inner surface of the groove, and
**in that** at least a part of the braking ring (30) is arranged within the groove.

2. The device (10, 38) according to claim 1, **characterized in that** the braking torque is a first braking torque and **in that** the locking element (24), when pressing against the floor unit (12), produces a second braking torque as a result of the frictional force acting between a contact area of the locking element (24) and the floor unit (12).

3. The device (10, 38) according to one of the preceding claims, **characterized in that** the locking element (24) is a first locking element (24) and **in that** at least one second locking element (26), preferably a second, a third, and at least a fourth locking element (24, 26) are provided, wherein the radial distance from the center axes of the locking elements (24, 26) to the axis of rotation (19) is the same each time.

4. The device (10, 38) according to one of the preceding claims, **characterized in that** the first, the second, the third and/or the fourth locking element (24, 26) each comprise a cylinder.

5. The device (10, 38) according to one of the preceding claims, **characterized in that** the bearing unit (14) is a ball bearing.

6. The device (10, 38) according to one of the preceding claims, **characterized in that** on the side of the rotary unit (16) facing away from the floor unit (12) an operating table can be mounted.

7. The device (10, 38) according to one of the preceding claims, **characterized in that** the coefficient of friction between the material of the rotary unit (16) and the material of the braking ring (30) is higher than the coefficient of friction between the material of the rotary unit (16) and the material of the base unit (28).

8. The device (10, 38) according to one of the preceding claims, **characterized in that** the radial distance from the center line of the contact area of the rotary unit (16) to the axis of rotation (19) is larger than the radial distance from the center point of the locking element (24, 26) to the axis of rotation (19).

9. The device (10, 38) according to one of the preceding claims, **characterized in that** the radial distance from the center line of the contact area of the rotary unit (16) to the axis of rotation (19) has a value in the range between 80% and 95% of the radius of the rotary unit (16).

10. The device (10, 38) according to one of the preceding claims, **characterized in that** the contact area of the rotary unit (16) and/or the contact area of the floor unit (12) has an annular shape.

11. A method for slowing down and/or locking a rotary unit of a device for rotatably mounting at least one medical apparatus on a floor,
in which the rotary unit (16) which is connected to the floor unit (12) rotatably relative thereto about an axis of rotation via at least one bearing unit (14) is lifted by means of at least one locking element (24), wherein the floor unit (12) can be firmly connected to the floor, and
in which, as a result of the lifting, a contact area of the rotary unit (16) is pressed against a contact area of the floor unit (12) that is complementary to the contact area of the rotary unit (16) for generating a frictional force, wherein
a floor unit (12) is used which comprises a base unit (28) and a braking ring (30), wherein the contact area of the floor unit (12) is formed by the braking ring (30),
**characterized in that** in the rotary unit (16) a groove extending in circumferential direction is provided, the contact area of the rotary unit (16) is formed by at least a part of at least one inner surface of the groove, and
that at least a part of the braking ring (30) is arranged within the groove.

## Revendications

1. Dispositif permettant l'appui orientable d'au moins un appareil médical sur un sol,
comprenant une unité de sol (12) pouvant être fermement assemblée au sol,
une unité d'orientation (16), pouvant tourner par l'intermédiaire d'au moins une unité d'appui (14) par rapport à l'unité de sol (12) autour d'un axe d'orientation (19) et reliée à cette dernière,
comprenant au moins un élément d'immobilisation (24), relié à demeure à l'unité d'orientation (16), pour freiner et immobiliser l'unité d'orientation (16),
l'élément d'immobilisation (24) appuyant, en position de freinage, sur l'unité de sol (12) pour relever l'unité d'orientation (16),
ce levage assurant la mise en contact d'une zone de contact de l'unité d'orientation (16) avec une zone de contact de l'unité de sol (12) pour produire un moment de freinage,
l'unité de sol (12) comprenant une unité de base (28) et une bague de freinage (30),
la zone de contact de l'unité de sol (12) étant formée par la bague de freinage (30),
et l'unité d'orientation (16) comprenant une rainure périphérique,
**caractérisé en ce que** la zone de contact de l'unité d'orientation (16) est formée par au moins une partie d'au moins une surface intérieure de la rainure, et
**en ce qu'**au moins une partie de la bague de freinage (30) est disposée à l'intérieur de la rainure.

2. Dispositif (10, 38) selon la revendication 1, **caractérisé en ce que** le moment de freinage est un premier moment de freinage, et **en ce que** l'élément d'immobilisation (24) produit, lors de son appui sur l'unité de sol (12), un second moment de freinage du fait de la force de frottement agissant entre une zone de contact de l'élément d'immobilisation (24) et l'unité de sol (12).

3. Dispositif (10, 38) selon l'une quelconque des revendications précédentes, **caractérisé en ce que** l'élément d'immobilisation (24) est un premier élément d'immobilisation, et **en ce qu'**au moins un second élément d'immobilisation (26), de préférence un deuxième, un troisième et au moins un quatrième élément d'immobilisation (24, 26) sont prévus, l'écart radial entre les axes médians des éléments d'immobilisation (24, 26) et l'axe d'orientation (19) étant respectivement identique.

4. Dispositif (10, 38) selon l'une quelconque des revendications précédentes, **caractérisé en ce que** le premier, le deuxième, le troisième et/ou le quatrième éléments d'immobilisation (24, 26) entourent respectivement un cylindre.

5. Dispositif (10, 38) selon l'une quelconque des revendications précédentes, **caractérisé en ce que** l'unité d'appui (14) comprend un roulement à billes.

6. Dispositif (10, 38) selon l'une quelconque des revendications précédentes, **caractérisé en ce qu'**une table d'opération peut être fixée sur la face de l'unité d'orientation (16) opposée à l'unité de sol (12).

7. Dispositif (10, 38) selon l'une quelconque des revendications précédentes, **caractérisé en ce que** le coefficient de frottement entre le matériau de l'unité d'orientation (16) et le matériau de la bague de freinage (30) est supérieur au coefficient de frottement entre le matériau de l'unité d'orientation (16) et le matériau de l'unité de base (28).

8. Dispositif (10, 38) selon l'une quelconque des revendications précédentes, **caractérisé en ce que** l'écart radial entre la ligne médiane de la zone de contact de l'unité d'orientation (16) et l'axe d'orientation (19) est supérieur à l'écart radial entre le centre de l'élément d'immobilisation (24, 26) et l'axe d'orientation (19).

9. Dispositif (10, 38) selon l'une quelconque des revendications précédentes, **caractérisé en ce que** l'écart radial entre la ligne médiane de la zone de contact de l'unité d'orientation (16) et l'axe d'orientation (19) présente une valeur dans la plage comprise entre 80 % et 95 % du rayon de l'unité d'orientation (16).

10. Dispositif (10, 38) selon l'une quelconque des revendications précédentes, **caractérisé en ce que** la zone de contact de l'unité d'orientation (16) et/ou la zone de contact de l'unité de sol (12) sont circulaires.

11. Procédé de freinage et/ou d'immobilisation d'une unité d'orientation d'un dispositif permettant l'appui orientable d'au moins un appareil médical sur un sol,
selon lequel l'unité d'orientation (16), reliée à l'unité de sol (12) pouvant être fermement assemblée au sol de manière à pouvoir tourner par rapport à celle-ci autour d'un axe d'orientation (16) par l'intermédiaire d'au moins une unité d'appui (14), est relevée à l'aide d'au moins un élément d'immobilisation (24), et
selon lequel ce levage assure l'appui d'une zone de contact de l'unité d'orientation (16) pour produire une force de frottement contre une zone de contact de l'unité de sol (12) complémentaire de la zone de contact de l'unité d'orientation (16),
une unité de sol (12) étant utilisée, ladite unité comprenant une unité de base (28) et une bague de freinage (30), la zone de contact de l'unité de sol (12) étant formée par la bague de freinage (30),
une rainure périphérique étant ménagée dans l'unité d'orientation (16),
**caractérisé en ce que** la zone de contact de l'unité d'orientation (16) est formée par au moins une partie d'au moins une surface intérieure de la rainure, et
**en ce qu'**au moins une partie de la bague de freinage (30) est disposée à l'intérieur de la rainure.
